# EUROPÄISCHE PATENTSCHRIFT

(11) **EP 1 073 581 B1**
(45) Veröffentlichungstag und Bekanntmachung des Hinweises auf die Patenterteilung: **26.03.2003**
(21) Anmeldenummer: 99929024.0
(22) Anmeldetag: 23.04.1999
(51) Int. Cl.: B62D 65/00

(54) **TRANSPORTVORRICHTUNG, INSB. FÖRDERBALKEN-TRANSPORTVORRICHTUNG**
TRANSPORTING DEVICE, ESPECIALLY A TRANSPORT BEAM TRANSPORTING DEVICE
DISPOSITIF DE TRANSPORT, NOTAMMENT DISPOSITIF DE TRANSPORT A POUTRELLES DE TRANSPORT

(30) Priorität: 23.04.1998 DE 29807434 U
(43) Veröffentlichungstag der Anmeldung: 07.02.2001
(73) Patentinhaber: Caftanat, Sergiu, 81677 München (DE)
(72) Erfinder: Caftanat, Sergiu, 81677 München (DE)
(74) Vertreter: Petra, Elke, Dipl.-Ing.
(86) Internationale Anmeldenummer: DE9901232
(87) Internationale Veröffentlichungsnummer: WO99054191

(56) Entgegenhaltungen:
- DE-A- 3 903 518
- DE-A- 4 010 383

## Beschreibung

Die Erfindung bezieht sich auf eine Transportvorrichtung, insbesondere auf eine Förderbalken-Transportvorrichtung für den taktweisen Transport von Werkstücken zwischen aufeinanderfolgenden Bearbeitungsstationen in der Serienfabrikation, gemäß Oberbegriff des Patentanspruchs 1, wie sie z. B. als sogenannte Doppelholm-Hubshuttle in der Automobilindustrie als Förderanlage für Rohkarossen und ähnliche Baugruppen im Fertigungsprozess eingesetzt werden, um die Bauteile zu den nachfolgenden Fertigungsstufen zu befördern.

Solcherart Transportvorrichtungen sind in unterschiedlichen Ausführungsformen bekannt. Kennzeichnend für deren Funktions- und Transportweise sind zwei Arten von Bewegungen, nämlich eine Horizontal- und eine Vertikalbewegung. Die Horizontalbewegung der Förderbalken bzw. Holme befördert die Bauteile von einer Station zur nächsten. Durch die Vertikalbewegung der Holme werden diese Bauteile aus den Vorrichtungen bzw. Werkzeugen in die Transporthöhe gehoben bzw. aus dieser auf die Vorrichtung abgesetzt.

So beschreiben die DE 9016157 U1, DE 3903518 C2, DE 29607020 U1 und DE 3303783 C2 Transportvorrichtungen mit Scheren-Hubtischen, bei denen die Vertikalbewegung in relativ komplexer Weise über paarweise angeordnete Scherenhubtische durchgeführt wird, während die Horizontalbewegung der auf der Oberseite der Hubscheren längsverschieblichen beiden parallelen Hub-Balken über an der vorderen Unterseite der beiden Hub-Balken angeordnete Zahnstangen in Verbindung mit von einem relativ großen, gemeinsamem Antrieb drehbewegten Zahnrädern erfolgt.

Aus der DE 4010383 A1 ist eine Transportvorrichtung mit einem Förderbalken bekannt, bei der entlang der Förderlinie einseitig eine Anzahl von in Längsrichtung zueinander beabstandeten, mechanisch gekoppelten Hubvorrichtungen vorgesehen sind. Diese Hubvorrichtungen bestehen im wesentlichen aus je einem hohen Tragbock-Gehäuse, an dessen Vorderseite ein vertikal geführter, plattenförmiger Schlitten vorgesehen ist, der in sehr komplexer Weise über eine den Innenraum des Tragbockes ausfüllende Zylinderwalze V-Bewegung durchführt. An einer der hinteren Eckzonen der Tragbökke ist jeweils ein vertikal bewegliches Gegengewicht angeordnet, das mit den jeweiligen V-Schlitten durch ein im oberen Teil des Gehäuses über eine Umlenkrolle geführtes Seil verbunden ist und das Gewicht der Vertikal bewegten Massen zumindest teilweise ausgleichen soll. Der V-Schlitten weist zudem eine horizontal ausladende Tragplatte auf, auf der ein über die ganze Linie durchgehenden Längsträger oder nur kurze Längsträgerabschnitte befestigt ist bzw. sind, auf dem bzw. denen der parallel darüber befindliche Hubbalken, über relativ weit voneinander beabstandete und an unteren Hubbalken-Trag-Flanschen eingreifende Rollenböcke längsbewegbar aufgestützt ist. An den Hubbalken sind in den Abschnitten zwischen den Lager-Halterungen der Längsträger seitlich ausladende Teileaufnahmen vorgesehen, wodurch der Hubbalken sehr großen Torsionskräften und auch Durchbiegungen ausgesetzt ist. Die Horizontalbewegung erfolgt über eine an der Unterseite des Hubbalkens befestigte Zahnstange, die über ein Zahnrad von einem ebenfalls an der horizontalen Tragplatte angeordneten Motor angetrieben ist. Die gesamte Vorrichtung und insbesondere die Vertikal-Antriebseinrichtungen sind äußerst komplex und robust ausgelegt, wodurch hier relativ hohe Investitions- und Betriebskosten vorhanden sind. Diese Vorrichtung kann auch nicht ohne weiteres als Doppelholm-Hubshuttle ausgelegt werden, da sie seitlich weit ausladende Teileaufnahmen aufweist.

Es ist zu erkennen, daß insbesondere bei Doppelholm-Hubshuttle mit mehreren Stationen und einem Abstand von bis zu 6,5 Metern zwischen den Stationen, sowie einer Nutzlast von bis zu 5.000 N/Station (Rohkarosse) erhebliche Massen zu bewegen sind. Die H- und V-Bewegungsabläufe benötigen daher einen sehr hohen Energiebedarf.

Es ist zudem bereits erkannt worden, daß zur Verringerung dieses Energiebedarfs die beweglichen Massen so klein wie möglich gehalten werden müssen. Zu diesem Zweck wurden beispielsweise für die Tragbalken bzw. Holme verschiedene Profile aus Aluminiumlegierungen mit eigenen oder verschraubten Führungsschienen entwickelt. Als Bauteilträger werden diese Holme aber auf Torsion und Durchbiegung beansprucht. Da die zulässige Durchbiegung jedoch nur max. 1,5 mm betragen darf, sind die Holmprofile entsprechend stark ausgelegt, wodurch deren Eigengewicht gesteigert wird. Dies führt aber dazu, daß die vertikal zu bewegende Masse so groß ist, daß z. B. bei Transport von Kfz-Rohkarossen, meist hydraulische Antriebe eingesetzt werden müssen (viele Hydraulikzylinder und entsprechend große Hydraulikstation). Hierdurch werden jedoch sowohl die Investitionskosten wesentlich gesteigert als auch die Betriebskosten aufgrund des höheren Energiebedarfs.

Aufgabe der Erfindung ist es, eine Transportvorrichtung o.g. Gattung anzugeben, die einfach und kostengünstig aufgebaut ist und durch die, unter Ausnutzung der gegebenen technischen Möglichkeiten sowie der Aufrechterhaltung des Qualitätsstandards, der Transport- und damit der Fertigungsprozess kosteneffizienter gestaltbar ist.

Diese Aufgabe wird durch eine Transportvorrichtung mit den Merkmalen des Anspruches 1 gelöst. Vorteilhafte Ausgestaltungen sind in den Unteransprüchen gekennzeichnet.

Demgemäß sind die Tragböcke aus handelsüblichen, geschlossenen Vierkant-Stahlrohren gefertigt, wobei die Gegengewichte innerhalb der Stahlrohr-Tragböcke vertikal beweglich so angeordnet und ausgebildet sind, daß sie deren H-Querschnitt im wesentlichen komplett ausfüllen. Zudem wird die Gegengewicht-Umlenkrolle direkt über den V-Antrieb angetrieben, wodurch ein Gewichts-/Massenausgleich aller vertikal bewegten Teile in optimaler Weise erreicht wird, ein direkt angetriebenes Massenausgleichsystem bildend. Werden zudem in vorteilhafter Weise die Gegengewichte insgesamt so ausgelegt, daß sie ca. 90% der vertikal zu bewegenden Masse ausmachten, dann muß insgesamt eine nur noch sehr geringe Hubkraft aufgebracht werden, wodurch die Antriebseinrichtungen und zudem die entsprechenden mechanischen Teile wesentlich schwächer auslegbar sind.

Das erfindungsgemäße "Massenausgleichsystem" für den Vertikalhub ermöglicht somit eine erhebliche Energieeinsparung. Auch werden die Investitionskosten stark gesenkt, da zusätzliche, sehr kostenintensive hydraulische Antriebe überflüssig werden.

Prinzipiell besitzt die erfindungsgemäße Transportvorrichtung, in ihrer Ausführung als Doppelkolb-Hubshuttle, zwei parallel und mit Zwischenabstand zueinander angeordnete Holmträger, die sich über die ganze Bearbeitungs- bzw. Transportstrecke erstrecken. Auf der oberen Fläche bzw. Seite sind die Holmträger über ihre ganze Länge mit je einer auf ihm befestigten Führungsschiene versehen, auf denen die Holme über an deren Unterseite befestigte Führungswagen laufen. Die Holme können dabei, paarweise durchgehend, einstückig sein, oder paarweise in Längsabschnitte unterschiedlicher Länge unterteilt sein und unterschiedliche horizontale Hublängen, mit unterschiedlichen H-Geschwindigkeiten, fahren.

Durch die vorteilhafte Gestaltung der Holme mit direkt darauf angebrachten Bauteileaufnahmen und diesen jeweils unmittelbar benachbart zugeordneten Führungswagen, wird die Beanspruchung der Holme auf Durchbiegung und Torsion vermieden, so daß bedeutend leichtere Holme eingesetzt werden können, die wiederum zu wesentlichen Kosten- und Energieeinsparungen führen. Dabei befindet sich in vorteilhafter Weise jede Bauteilaufnahme, die an der oberen Seite des Vierkant-Holmprofils befestigt ist, zwischen je zwei Führungswagen, die an der unteren Seite des Holmes befestigt sind. Die durchgehenden Führungsschienen für diese Führungswagen sind jeweils an einem durchgehenden Holmträger befestigt.

Die Führungsschienen verfahren zusammen mit den Holmträgern nur vertikal, so daß die horizontal bewegliche Masse nur aus dem Eigengewicht der zu transportierenden Bauteile, der Bauteilaufnahmen, der Holme und an diesen vorzugsweise seitlich befestigten Zahnstangen für die Horizontalbewegung besteht. Dadurch wird die ganze horizontalbewegliche Masse von den Führungswagen übernommen und weiter über die längsdurchlaufenden Führungsschienen an die darunter befindlichen Holmträger übertragen. Die Beanspruchung auf Durchbiegung und eventuell auf Torsion wirkt jetzt lediglich auf die Holmträger mit den Führungsschienen, die jedoch nur die vertikale Bewegung machen. Die Holme wiederum sind nur vom Eigengewicht auf Durchbiegung beansprucht. Folglich können für die horizontalbeweglichen Holme wesentlich leichtere Aluminiumprofile eingesetzt werden. Dadurch wird die horizontalbewegliche Masse verringert, so daß Energie- als auch Investitionskosten eingespart werden können. Das System ist sehr flexibel und bietet für die Horizontalbewegung auch andere Möglichkeiten, wie z.B. angetriebene Rollenbahnen oder andere Holmprofile.

Die Holmträger sind erfindungsgemäß aus rechteckigem Stahlrohr gefertigt und ihre Maße errechnen sich nach der entsprechenden Belastung und der zugelassenen Durchbiegung und betragen z.B. 100 x 100.

Jeder Holm hat seine eigene Zahnstange, die über ein Zahnrad von einer eigenen Antriebsstation mit einem Servomotor angetrieben wird. Die Servomotoren eines jeden Holmes sind über eine elektrische Welle miteinander verbunden und damit synchron gesteuert. Für den Fall, daß die Fertigungsstraße aus mehreren Zonen besteht, wobei jede Zone aus zwei oder mehreren Bearbeitungsstationen mit einem bestimmten Abstand zwischen den Stationen besteht, und die nächste Zone einen anderen Abstand zwischen den Stationen besitzen kann, dann besitzt eine jede Zone ihre eigenen zwei Holme mit jeweils eigenen Servoantrieben für den benötigten Horizontalhub. Die Holme einer jeden Zone beginnen da, wo die ersten Werkstückaufnahmen vorne sind. In dieser Art ergeben sich die erforderlichen Abstände zwischen den Werkstücken. Alle Holme beginnen und beenden die Fahrtstrecken gleichzeitig, aber jedes Holmepaar mit der erforderlichen Geschwindigkeit, entsprechend der Holmlänge. Da, wo der erforderliche freie Platz zwischen den Stationen vorhanden ist, wird nur ein zentraler Servoantrieb mit durchgehender Welle verwendet, um die zwei Holme bzw. das Holmepaar horizontal zu verfahren. Die erfindungsgemäßen Holmträger sind aus rechteckigem Stahlrohr gefertigt.

Jeder Holmträger mit der Führungsschiene für die Horizontalbewegung sowie den Holmen mit den zugehörigen Führungswagen, Zahnstangen, Bauteilaufnahmen und Bauteilen sind über ein Verbindungsteil an der jeweiligen vertikalbewegliche Schlitten-Platte, für die ein eigener Tragbock vorgesehen ist, befestigt. Dadurch ist die ganze horizontal und vertikal zu bewegende Masse über die vertikal bewegten Schlitten-Platten an das direkt angetriebene Massenausgleichsystem des erfindungsgemäßen Doppelholm-Hubshuttles angeschlossen.

Vorteilhaft ist, daß die Transportvorrichtung nach dem Prinzip eines Baukastensystems gestaltet ist, das auf drei Arten von Modulen basiert. Jedes Modul besteht aus zwei paarweise gegenüberstehenden, spiegelbildlich gleichen Tragböcken, wobei jeder Tragbock sein eigenes Massen-ausgleichsystem für den Vertikalhub hat.

Die drei Modularten unterscheiden sich insbesondere durch die an diesen vorhandenen Antriebseinrichtungen. Je nach Anzahl der Stationen sind ein oder mehrere "laufende Module" (LM), die keine Antriebseinrichtungen besitzen, ein Modul mit je einer oder zwei Antriebsstationen für die Horizontalbewegung der Holme (MAH) sowie ein Modul mit einer Antriebsstation für die Vertikalbewegung der Holme (MAV) vorgesehen. Alle Module und die dazugehörigen Böcke sind in ihrem Grundaufbau gleich gestaltet. Der Unterschied zwischen den Modulen besteht somit lediglich durch die Antriebe und ihre Befestigung an den Bök-ken. Die Breite "B" des Moduls bzw. die lichte Weite zwischen den sich gegenüberstehenden Modulteilen, kann in Abhängigkeit der Bauteilbreite (OY) problemlos gewählt werden, da zwischen den Böcken keine festen Querverbindungen bestehen.

Der Längsabstand zwischen den Modulen ist vom Stationsabstand und der Nutzlast pro Station abhängig. Jedoch muß er so fest-gelegt sein, daß der freie Zugang zu den Stationen gewährleistet ist.

Jedes Modul bildet eine komplette Einheit, die aus zwei paarweise spiegelsymmetrisch ausgebildet und angeordneten, feststehenden Tragböcken besteht. Diese Tragböcke sind aus vertikal ausgerichteten Vierkant-Stahlrohren gefertigt, wobei die Größe des Stahlrohrs von der Nutzlast pro Station sowie der Höhe des Vertikalhubes der Holme abhängig ist.

Das erfindungsgemäße Massenausgleichsystem ermöglicht es, über die innerhalb der Stahlrohr-Tragböcke vertikal beweglich angeordneten Gegengewichte die vertikal zu bewegende Masse auszugleichen, wodurch die erforderliche Leistung für den Vertikalhub erheblich verringert wird.

Kennzeichnend für das Massenausgleichsystem, das jedem Bock zugeordnet ist, sind zwei am Stahlrohr-Tragbock zueinander parallel und gleichzeitig vertikal ausgerichtet befestigte Führungsschienen, auf denen sich über vier Führungswagen die vertikale Schlittenplatte bewegt, an der über das horizontal hervorragende Verbindungsteil die Holmträger befestigt sind. Damit wird der entsprechende Anteil der ganzen horizontal sowie vertikal zu bewegenden Masse eines Holmes an die vertikalbewegliche Schlittenplatte übertragen.

Diese Schlittenplatte ist oben mittig an einem Zahnriemen befestigt, dessen anderes Ende wiederum über ein angetriebenes Zahnriemenrad und ein Umlenkzahnriemenrad an einem Gegengewicht innerhalb des Tragbockes befestigt ist. Diese Zahnriemenräder sind entsprechend gelagert und auf dem Deckel des Tragbockes befestigt. Das Gegengewicht gleicht die ver-tikalbewegliche Masse so aus, daß diese im Gleichgewicht ist.

Um nun die vertikalbewegliche Masse - Holmträger mit Holmen und zu transportierenden Bauteilen - nach oben oder nach unten zu fahren, ist der Energiebedarf erheblich geringer als bei herkömmlichen, gleich großen Doppelholm-Hubshuttle ohne Massenausgleichsystem. Ferner ist für die Vertikalbewegung der Einsatz von zusätzlichen hydraulischen Antrieben überflüssig, da die üblichen Getriebeservomotoren vollkommen ausreichend sind.

Des weiteren ist von besonderem Vorteil, daß beim Antriebssystem für die Vertikalbewegung der Antrieb nur über Zahnriemen erfolgt. Dadurch liegen die Holme in der Unterstlage sehr tief, was mit Antriebsarten wie Zahnstangen mit Zahnrad oder Hydraulikzylindern, nur mit Hilfe von Baugruben möglich ist.

Beim V-Antriebssystem ist auf der Welle des angetriebenen Zahnriemenrades ein zweites Zahnriemenrad vom gleichen Durchmesser seitlich und außerhalb des Tragbockes fest angeordnet. Dieses Zahnriemenrad ist über einen endlosen Zahnriemen mit einem zweiten Zahnriemenrad, welches fest auf der längsdurchgehenden V-Antriebswelle befestigt ist, verbunden.

Die durchgehende Welle ist an jedem Tragbock über Stehlager abgestützt und wird auf jeder Hubshuttleseite (links/rechts) von einem Getriebeservomotor mit Hohlwelle angetrieben. Diese Motoren werden an ungefähr in der Mitte der Länge des Doppelholm-Hubshuttles angeordneten MAV-Tragböcken montiert, so daß das erforderliche zu übertragende Drehmoment pro Seite auf ca. die Hälfte geteilt ist und somit die durchgehenden Antriebswellen aufgrund eines entsprechend kleineren Durchmessers wesentlich leichter sind.

Für den Synchronlauf der Vertikalbewegung auf beiden Vorrichtungsseiten (links-rechts), sind die beiden Getriebeservomotoren über eine querverlaufende elektrische Welle miteinander verbunden.

Das Zahnriemen angetriebene Massenausgleichsystem bietet zudem den besonderen Vorteil, daß die Holme in der untersten Lage sehr tief liegen, was mit anderen Antriebsarten ohne Baugruben nicht möglich ist.

Die Vorteile der erfindungsgemäßen Transportvorrichtung gegenüber den herkömmlichen Hubshuttle liegen somit insbesondere in wesentlichen Kosteneinsparungen sowohl in der Investitionsphase als auch bezüglich der laufenden Betriebskosten, insbesondere wegen niedrigen Energiebedarfs. Trotz der hohen Kosteneinsparungen ist jedoch weiterhin die Beibehaltung des bisherigen hohen Qualitätsstandards bei der Produktion sichergestellt. So werden für Hubshuttle ohne Massenausgleichsystem bedeutend kräftiger ausgelegte Holme (Profil 100 x 200, Wx = 329 cm3, Gewicht = 21 kg/m) mit verschraubten Führungsschienen verwendet, während für die erfindungsgemäßen Hubshuttle mit Massenausgleichsystem für die gleichen zu bewegenden Bauteile bedeutend leichtere Holme (Profil 100 x 100, Wx = 73 cm3, Gewicht = 8,5 kg/m) mit verschraubten Führungswagen Typ HSR 35 zum Einsatz kommen.

Nachfolgend wird die Erfindung anhand mehrerer Ausführungsbeispiele unter Bezug auf die Zeichnung näher erläutert.

### Es zeigen:

- Fig.1:: eine schematische, gekürzte Seitenansicht einer komplettem Transportvorrichtung für Rohkarosserien, mit in den Arbeitsstationen abgesetzten Karossen und in unterer Rückstellposition befindlichen Holmen,
- Fig.2:: eine Draufsicht auf die Transportvorrichtung nach Fig. 1, mit an den Tragböcken außen befindlichen Vertikalantrieben und zugehörigen Längs-Gelenkwellen,
- Fig. 3:: einen Schnitt III-III aus Fig. 1, ein Modul mit einer Antriebsstation für die Vertikalbewegung der Holme (MAV) zeigend,
- Fig. 4:: ein Detail IV aus Fig. 2, eine Teil-Draufsicht auf einen MAV-Modul darstellend,
- Fig. 5:: ein Detail V aus Fig. 2, eine Teil-Draufsicht auf ein antriebsloses, laufendes Modul (ML) darstellend,
- Fig. 6:: eine schematisch, sehr gekürzte Draufsicht auf eine Transportvorrichtung, ähnlich wie in Fig. 2, jedoch mit an den Tragböcken innen angeordneten V-Antrieb mit entsprechender Gelenkwelle,
- Fig. 7:: eine Schnittansicht wie in Fig. 3, jedoch eines Moduls für Horizontalantrieb (MAH) in Ausführung mit zwischenliegendem, gemeinsamem H-Antrieb, in oberer Förderposition der Holme,
- Fig. 8:: eine Teildraufsicht nach Pfeil VIII aus Fig. 7,
- Fig. 9:: eine teilweise Schnittansicht durch ein MAH-Modul, mit Einzel-Servo-Motor-Horizontalantrieb, und
- Fig. 10:: eine Schnittansicht wie in Fig. 9, jedoch in Variante mit angetriebener Rollenbahn, statt dem Transportholm.

Wie aus Fig. 1 in Verbindung mit Fig. 2, und aus den übrigen Figuren zu entnehmen ist, ist die in ihrer Gesamtheit mit 1 bezeichnete erfindungsgemäße Transportvorrichtung in erster Ausführung, zur Förderung von Werkstücken 2 z.B. Rohkarossen, zwischen aufeinanderfolgenden Arbeitsstationen ausgelegt. In Transportrichtung sind dabei jeweils spiegelbildlich paarweise sich gegenüberstehend Tragböcke 3 vorgesehen, die mit entsprechenden Einrichtungen für den Vertikal- und Horizontalhub ausgerüstet sind, durch die der Transport der zwischen den Böcken bewegten Werkstücken von Station zu Station durchgeführt wird. Dabei sind die aufeinanderfolgenden Tragbock-Paare mit zugehörigen Einrichtungen im wesentlichen identisch aufgebaut, so daß ein Aufbau in Modulbauweise bzw. nach dem Prinzip eines Baukastensystems möglich ist. Es sind drei Arten von Modulen vorgesehen. Je nach Länge der Transportvorrichtung bzw. Anzahl der vorhandenen Stationen, ist ein oder mehrere laufende Module 5 im weiteren abgekürzt LM-Modul bezeichnet, ein Modul mit einer Antriebsstation für die Horizontalbewegung 6 im weiteren nur noch mit MAH-Modul bezeichnet und ein Modul mit einer Antriebsstation für die Vertikalbewegung 7, im weiteren nur mit MAV-Modul bezeichnet, vorgesehen. Der Unterschied zwischen den Modulen besteht lediglich in den an ihnen vorgesehenen Antrieben und deren Befestigung an den Tragböcken.

Die Transportvorrichtung weist im dargestellten Fall zwei sich über die gesamte Länge der Bearbeitungsstrecke erstreckende Förderbalken / Holme 10 auf, auf denen die Werkstücke 2 aufsitzend von Station zu Station transportiert werden. Die Holme 10 stehen ihrerseits auf ebenfalls sich über die gesamte Länge der Bearbeitungsstrecke erstreckenden Holmträgern 11 auf, wie aus Fig. 1 ersichtlich. Dabei werden im Rhythmus des Arbeits- bzw. Transporttaktes über die an den Tragböcken 3 vorgesehenen Einrichtungen die beiden Holmträger 11 vertikal bis auf eine vorbestimmte Transporthöhe mitsamt darauf befindlichen Förderbalken und Werkstücken bis auf Transporthöhe hochgehoben, wonach die beiden Holme 10, mit darauf befindlichen Werkstücken 2 horizontal bis in die nächste Arbeitsstation verfahren werden. In dieser vorderen Position werden dann die beiden Holmträger 11 zusammen mit den Holmen 10 vertikal abgesenkt, wodurch die Werkstücke in entsprechende Aufnahmen der Bearbeitungsstationen abgesetzt werden. Danach werden die beiden Holme 10 in der unteren, abgesetzten Stellung horizontal wieder in die Ausgangsstellung zurückverfahren.

Aus Fig. 2 ist zu erkennen, daß die aufeinanderfolgenden Module 5, 6, 7 zu beiden Außenseiten miteinander über je eine synchronisierte, durchgehende Welle 12 in Verbindung stehen. Diese werden durch die Vertikalantriebe 9 des MAV-Moduls 7 angetrieben und über diese Welle 12 werden gleichzeitig an allen Böcken 3 aller Module 5, 6, 7 über im Zusammenhang mit den weiteren Figuren näher beschriebene Vertikalbewegungssysteme für die Holmträger, angetrieben.

Die MAH-Module 5 sind in dieser Ausführungsform mit zwei Horizontal-Antriebsstationen 8 versehen, jeweils einem Modul-Tragbock ist eine eigene H-Antriebsstation 8 zugeordnet.

In Fig. 3 ist ein MAV-Modul 7 dargestellt und es ist zu erkennen, wie die beiden Tragböcke spiegelsymmetrisch im Verhältnis zur Mitte 4 der Förderstraße angeordnet sind, das Werkstück 2 dazwischen hindurchführend. Dabei besteht ein jeder Tragbock 3 aus einem handelsüblichen Vierkant-Stahlrohr das an seiner Unterseite über Grundplatten 13 am Hallenboden befestigt ist und an seiner Oberseite eine Deckplatte 14 aufweist. Im Inneren des Tragbockes ist ein aus mehreren übereinander angeordneten Platten zusammengesetztes Gegengewicht 15 vertikal beweglich angeordnet, das die lichte Weite des Tragbock-Vierkantrohres im wesentlichen ausfüllt. Das Gegengewicht 15 wird von einem Zahnriemen 16 gehalten bzw. vertikal bewegt, der seinerseits durch eine Öffnung 17 in der Deckplatte 14 hindurchgeführt ist und über zwei Umlenkrollen 21, 22 zu einem an der Vorderseite des Tragbockes geführten Vertikalschlitten 2 führt bzw. an dem mit seinem anderen Ende befestigt ist.

Wie aus Fig. 3, in Zusammenschau insbesondere mit Fig. 4 zu ersehen ist, die eine Ansicht nach Pfeil IV aus Fig. 3 auf einen der MAV-Modul-Böcke darstellt, ist zu ersehen, daß das Umlenkrad 21 über eine horizontale Welle 23 in auf der Deckplatte 14 befestigten Lagerböcken 24 drehgelagert ist. Außerhalb des einen Lagerbockes, auf der gleichen Welle 23, ist ein weiteres Zahnriemenrad 25 befestigt, das über einen endlosen Zahnriemen 26 mit einem auf der durchgehenden V-Welle 12 aufsitzenden Zahnriemenrad 27 trieblich verbunden ist. Über die durchgehende V-Welle 12 werden somit an jedem der Tragböcke, unabhängig davon, zu welchen Modulen sie gehören, über Zahnriemenrad 27, Zahnriemen 26, Zahnriemenrad 25, auf die Welle 23 eine Drehbewegung übertragen, wodurch das die ebenfalls als Zahnriemenrad ausgebildete Umlenkrad 21 in Drehung versetzt wird, die auf den Zahnriemen 16 übertragen wird, der über die Umlenkrolle 22 geführt, einerseits den V-Schlitten 20 und andererseits das Gegengewicht 15 vertikal auf- bzw. abwärts bewegt.

Die V-Antriebsstation 9, die in den Ausführungsformen nach Fig. 2 bis 5 an der unteren Rückseite der Tragböcke 3 angeordnet ist, besteht im wesentlichen aus einem Antriebsmotor 28, der über ein Getriebe 29 mit der durchgehenden Welle 12 verbunden ist, diese entsprechend antreibend.

Ebenfalls aus Fig. 3, 4 und 5 ist ersichtlich, daß der Vertikalschlitten 20 aus einer Schlitten-Platte 30 besteht, an deren Rückseite vier Vertikal-Führungswagen 31 angebracht sind, die jeweils paarweise auf Vertikal-Führungsschienen 32, die direkt oder über Abstandsleisten 33 an der Vorderseite der Tragböcke 3 befestigt sind, vertikal geführt und gleichzeitig gehalten sind.

An dem unteren Ende der Schlitten-Platte 30 ist horizontal herausragend ein Verbindungsteil 34 befestigt, an dessen vorderen Stirnende jeweils der durch die ganze Fertigungsstraße bzw. Transportvorrichtung hindurchführende Holmträger 11 angebracht ist.

Auf dem Holmträger 11 ist eine sich über dessen ganze Länge erstreckende Horizontal-Führungsschiene 35 befestigt, auf der die mehreren H-Führungswagen 36, die an der Unterseite der Holme 10 befestigt sind, horizontal längsverschieblich gehalten sind. Auf der Oberseite der Holme 10 wiederum sind mehrere Bauteileaufnahmen 40 befestigt, auf die die Bauteile / Werkstücke 2 aufgesetzt bzw. für den Transport fixiert werden.

Wie aus den Fig. 4 und 5 ersichtlich ist, sind die an den Holmen 10 befestigten H-Führungswagen 36 jeweils ganz eng benachbart zu den Bauteileaufnahmen 40 angeordnet, so daß das Gewicht der auf den Bauteileaufnahmen 40 aufstehenden Werkstücke 2 direkt benachbart über die beiden H-Führungswägen 36 auf die Holmträger 11 mit zwischenliegenden H-Führungsschienen 35 abgestützt wird. Die Holme 10 sind somit praktisch nicht auf Durchbiegung beansprucht.

Fig. 5 zeigt eine Draufsicht auf einen Tragbock 3 eines laufenden Moduls (LM) 5 und zwar des ersten Moduls, am Beginn der Transportvorrichtung bzw. Transferstraße. Es ist zu erkennen, daß die durchgehende V-Welle 12 hier mit dem Zahnriemenrad 27 endet bzw. beginnt und über einen Lagerbock 37 an der unteren Rückseite des Tragbockes 3 gelagert ist. In gleicher Weise ist die durchgehende V-Welle 12 an allen Tragböcken 3 der Transportvorrichtung gelagert, wie auch aus Fig. 1, 2, 3 und 4 ersichtlich ist. Dabei ist die durchgehende V-Welle 12 als Gelenkwelle ausgebildet, mit zwischen angeordneten Gelenkteilen 38, wie aus Fig. 4 ersichtlich, um Ausrichtungsabweichungen spannungsfrei aufzunehmen.

In Fig. 6 ist als weitere Variante eine erfindungsgemäße Transportvorrichtung 41 dargestellt, bei der die laufenden Wellen 12 jeweils an der vorderen Unterseite der Tragböcke angeordnet sind. Hier sind jedoch die V-Antriebsstationen 9 des MAV-Moduls 7 mit horizontal herausragendem Antriebsmotor 28 versehen. Zudem ist jedem der Tragböcke der MAH-Module 6 eine separate H-Abtriebsstation 8 zugeordnet, so daß der Zwischenraum zwischen den Modul-Böcken frei von mechanischen Verbindungsteilen.

Aus Fig. 7 und 8 ist ersichtlich, daß die an der unteren Vorderseite der Tragböcke 3 der MAV-Module 7 angeordneten V-Antriebe 9 einen vertikal stehenden Antriebsmotor 28 aufweisen, der auf der Grundplatte 13 der Tragböcke 3 über ein zwischengeschaltetes Getriebe 29 befestigt ist. Die durchgehende Welle 12, mit Gelenkteilen 38 ist nicht, wie bei den vorhergehenden Ausführungsbeispielen, über einen direkt an den Wandungen der Tragböcke 3 befestigten Lagerbock, sondern über zwei auf der Grundplatte 13 befestigten Lagerböcken 37 gehalten.

Zudem ist aus Fig. 7 zu ersehen, daß es sich bei dem dargestellten Modul um ein MAH-Modul 6 handelt, bei dem die H-Antriebsstation 8 auf einem zwischen den beiden Holmträgern starr befestigten Träger 42 angeordnet ist. Dabei ist auf dem Träger 42 ein Getriebe 43 befestigt, an dem ein Motor 44 antreibend angebracht ist. Die Abtriebswelle des Getriebes 43 stellt die H-Welle 45 dar, die querverlaufend zu den Holmen 10 angeordnet ist, zu beiden Seiten auf dem Träger 42 gelagert gehalten über Lagerböcke 46 und endend zu beiden Seiten in je einem Stirn-Zahnrad 47, das in trieblichem Eingriff steht mit einer am Holm 10 befestigten Zahnstange 48. In Fig. 7 sind die V-Schlitten 20 mit daran befestigten Holmträger 11 und Holmen 10 sowie Werkstück 2 in oberster Transporthöhe dargestellt und es ist zu erkennen, daß die Gegengewichte 15 im Inneren der Tragböcke 3 sich entsprechend in deren unterster Position befinden.

Fig. 9 zeigt eine geschnittene Teilansicht eines MAH-Moduls 6, bei dem der H-Antrieb 8 aus jeweils einem am Verbindungsteil 34 aufsitzend befestigten H-Antriebsmotor 50 besteht, der ein Synchormotor ist, wobei die beiden Motoren 50 eines MAH-Moduls 6 über eine elektrische Welle miteinander synchron verbunden sind. Der Motor 50 treibt ein Stirnrad 47 an, das mit der seitlich an dem Holm 10 befestigten Zahnstange 48 kämmt.

Schließlich zeigt Fig. 10 eine teilweise Schnittansicht wie in Fig. 9, jedoch ist bei dieser Ausführungsform kein horizontal verschieblicher Holm vorgesehen, sondern auf den Holmträgern 11 ist eine Rollenbahn 52 angeordnet. Diese besteht aus Rollen 53, die jeweils beidseitig an je einem Lagerwinkel 54 drehgelagert sind. Diese sind ihrerseits auf den Holmträgern 11 auf deren ganzer Länge befestigt. Die Rollen 53 werden über Kettenräder 55, 56 und Kette 57 vom Servo-Motor 50 angetrieben, wobei noch selbstverständlich jeweils weitere Kettenräder 58 zum Antrieb der weiteren Rollen, mit entsprechenden Ketten, wie an sich bei Rollenbahnen in bekannter Weise vorgesehen sind.

### BEZUGSZEICHENLISTE

- 1.: Transportvorrichtung,
erste Ausführung
- 2.: Werkstück
- 3.: Tragbock
- 4.: Mitte der Straße
- 5.: LM-Modul
- 6.: MAH-Modul
- 7.: MAV-Modul
- 8.: H-Antriebsstation
- 9.: V-Antriebsstation
- 10.: Förderbalken / Holm
- 11.: Holmträger
- 12.: V-Welle
- 13.: Grundplatte
- 14.: Deckplatte
- 15.: Gegengewicht
- 16.: Zahnriemen
- 17.: Öffnung
- 18.: Lagerbock
- 19.: -
- 20.: V-Schlitten
- 21.: Umlenkrad
- 22.: Umlenkrad
- 23.: Welle
- 24.: Lagerbock
- 25.: Zahnrad
- 26.: Zahnriemen
- 27.: Unteres Zahnriemenrad
- 28.: V-Antriebsmotor
- 29.: Getriebe

- 30.: Schlitten-Platte
- 31.: V-Führungswagen
- 32.: V-Führungsschlitten
- 33.: Abstandsleiste
- 34.: Verbindungsteil
- 35.: H-Führungsschiene
- 36.: H-Führungswagen
- 37.: Lagerbock
- 38.: Gelenkteil
- 39.: -
- 40.: Bauteileaufnahmen
- 41.: Transportvorrichtung, zweite Ausführung
- 42.: Träger
- 43.: Getriebe
- 44.: H-Antriebsmotor
- 45.: H-Welle
- 46.: Lagerbock
- 47.: Zahnrad
- 48.: Zahnstange
- 49.: -
- 50.: H-Servo-Motor
- 51.: -
- 52.: Rollenbahn
- 53.: Rolle
- 54.: Lagerwinkel
- 55.: Kettenrad
- 56.: Kettenrad
- 57.: Kette
- 58.: Kettenräder

## Patentansprüche

1. Transportvorrichtung, insbesondere Förderbalken-Transportvorrichtung für den taktweisen Transport von Werkstücken (2) zwischen aufeinanderfolgenden Bearbeitungsstationen in der Serienfabrikation, mit
- mehreren in Transportrichtung zueinander beabstandet angeordneten Hubvorrichtungen, an deren Tragbock (3) je ein Vertikal-Schlitten (20) angeordnet ist, der ein horizontal herausragendes Tragelement (11,34) aufweist,
- mindestens einem längs- hin- und herbewegbaren Förderbalken bzw.-holm (10) und auf dem horizontalen Tragelement aufsitzenden Horizontal-Förder- bzw. Hubeinrichtung,
- einem das Gewicht der vertikal zu bewegenden Teile zumindest teilweise ausgleichenden, am Tragbock vertikal beweglich vorgesehenen Gegengewicht (15), das mit dem jeweiligen Vertikal-Schlitten durch ein über eine Umlenkrolle (21) im oberen Teil des Tragbockes geführtes flexibles Zugelement (16) verbunden ist,
**dadurch gekennzeichnet,**
- **daß** die Tragböcke (3) aus vertikal angeordneten, handelsüblichen Vierkant-Stahlrohren gefertigt sind, wobei die Gegengewichte (15) innerhalb der Stahlrohr-Tragböcke angeordnet sind, und deren Horizontal-Innen-Querschnitt im wesentlichen ausfüllen,
- und **daß** die Umlenkrollen (21) für die flexiblen Zugelemente (16) auf oberen Abdeckplatten (14) der Tragböcke (13) aufsitzen und trieblich mit dem Vertikal-Antriebsmotor (28), für die Vertikalbewegung des Vertikal-Schlittens (20) verbunden sind, ein direkt angetriebenes Massenausgleichsystem bildend.

2. Transportvorrichtung nach Anspruch 1,
**dadurch gekennzeichnet, daß** die Gegengewichte (15) aus mehreren übereinander abnehmbar angeordneten Gewichtsplatten zusammengesetzt sind.

3. Transportvorrichtung nach Anspruch 1,
**dadurch gekennzeichnet, daß** die Vertikalbewegung des Vertikal-Schlittens (20) über ein mit dem am Tragbock (3) mittig angeordneten Gegengewicht-Umlenkrad (21) auf gleicher Welle aufsitzendes seitlich vom Tragbock (3) herausragend angeordnetes Antriebsrad (25) vornehmbar ist und daß der Vertikal-Antrieb (9) über ein bodenendig angeordnetes Antriebselement, wie Motor (28) mit Abtriebsrad (27) oder längs durchgehenden Gelenkwelle (12), in Verbindung mit entsprechenden endlosen Transmissionselementen, wie Riemen, vorzugsweise Zahnriemen (26), vorgenommen wird.

4. Transportvorrichtung nach Anspruch 3,
**dadurch gekennzeichnet, daß** in Anordnung hintereinander zwei Umlenkräder (21, 22) vorgesehen sind, ein erstes, nicht angetriebenes Vertikal-Schlitten-Umlenkrad (22) und ein zweites angetriebenes Gegengewicht-Umlenkrad (21), die jeweils als Zahnriemenräder ausgebildet sind.

5. Transportvorrichtung nach Anspruch 4,
**dadurch gekennzeichnet, daß** der Vertikal-Schlitten (20) aus einer Vertikal-Platte (30) mit mindestens zwei paar Vertikal-Führungswagen (31) besteht, die auf zwei an der Front der Tragböcke vertikal befestigten, zueinander parallelen Führungsschienen laufen.

6. Transportvorrichtung nach Anspruch 1,
**dadurch gekennzeichnet, daß** zwei zueinander parallele Transportbalken bzw. -holme (10) vorgesehen sind und daß die Tragböcke (3) jeweils paarweise zu beiden Seiten der Förderbalken (10) angeordnet sind.

7. Transportvorrichtung nach Anspruch 1,
**dadurch gekennzeichnet, daß** die horizontal an den Vertikal-Schlitten (20) hervorkragenden Tragelemente Verbindungsteile (34) sind, an deren Stirnseite ein zum Holm/Förderbalken (10) darunter parallel beabstandeter, über die ganze Transportlinie durchgehend sich erstreckender Holmträger (11) befestigt ist und daß an der Holmträger-Oberseite als Horizontal-Transport-element eine handelsübliche Horizontal-Führungsschiene (35) befestigt ist, auf welcher an der Unterseite der Holme bzw. Förderbalken (10) befestigte ebenfalls handelsübliche Führungswagen (36) längsbeweglich angeordnet sind.

8. Transportvorrichtung nach Anspruch 7,
**dadurch gekennzeichnet, daß** auf dem Horizontal-Verbindungsteil (34) ein Horizontal-Antriebsmotor (50) aufsitzt, der über ein Zahnrad (47) mit einer am Holm befestigten Zahnstange (48) trieblich verbunden ist.

9. Transportvorrichtung nach mindestens einem der vorhergehenden Ansprüche,
**dadurch gekennzeichnet, daß** die Bauteileaufnahmen (40) direkt auf der Oberseite der Holme (10) befestigt sind und daß in Längsrichtung unmittelbar benachbart vor und hinter der Bauteileaufnahmen (40) je ein Horizontal-Führungswagen (36) angeordnet ist, so daß jeder Bauteileaufnahme (40) zwei nahe beabstandete, handelsübliche Führungswagen (36) zugeordnet sind, die die Kräfte direkt übernehmen.

10. Transportvorrichtung nach Anspruch 1,
**dadurch gekennzeichnet, daß** eine Modulbauweise vorgesehen ist, wobei die in Längsrichtung aufeinanderfolgend angeordneten Tragböcke (3) für unterschiedliche Funktionsweisen ausgelegt sind, so als laufende Module (LM) (5) ohne Antriebseinrichtung, MAH-Module (6) mit Horizontal-Antriebsstationen (8) und MAV-Module (7) mit Vertikal-Antriebsstation (7) und wobei die Module mit den Horizontal- und Vertikal-Antriebsstationen (8 und 9) im wesentlichen mittig zur Gesamtlinie angeordnet sind, während die laufenden, antriebslosen Module (LM) vor- bzw. hinter diesen Antriebsmodulen aufgestellt sind.

11. Transportvorrichtung nach Anspruch 1,
**dadurch gekennzeichnet, daß** die wichtigsten Bauelemente wie Vierkant-Holmträger, Führungswagen, Aluminium-Holm 100 x 100, Umlenkräder, Transmissionselemente, Vierkant-Stahlrohr für die Tragböcke, als handelsübliche Zukaufteile ausgelegt sind.

## Claims

1. Transporting device, in particular conveyor beam transporting device for synchronised transport of workpieces (2) between successive machining stations in series production, with
- a plurality of lifting devices which are arranged at a distance from one another in the transport direction and on whose supporting frame (3) is arranged a vertical slide (20) which exhibits a horizontally projecting supporting element (11, 34),
- at least one conveyor beam or bar (10) movable to and fro longitudinally and a horizontal conveying or lifting device sitting on the horizontal supporting element,
- a counterweight (15) which is provided movable vertically on the supporting frame and at least partly compensates for the weight of the parts to be moved vertically and is connected with the respective vertical slide by a flexible traction element (16) guided over a deflection pulley (21) in the upper part of the supporting frame, **characterised**
- **in that** the supporting frames (3) are made of ordinary commercially available square section steel tubes arranged vertically, the counterweights (15) being arranged inside the steel tube supporting frames and essentially filling their horizontal internal cross-section,
- and **in that** the deflection pulleys (21) for the flexible traction elements (16) sit on upper cover plates (14) of the supporting frames (13) and are connected driveably with the vertical driving motor (28) for vertical movement of the vertical slide (20), forming a directly driven mass compensating system.

2. Transporting device according to claim 1, **characterised in that** the counterweights (15) are composed of a plurality of weighting plates arranged detachably one above another.

3. Transporting device according to claim 1, **characterised in that** the vertical movement of the vertical slide (20) can be produced by means of a driving pulley (25) arranged projecting laterally from the supporting frame (3) and sitting on the same shaft with the counterweight deflection pulley (21) arranged centrally on the supporting frame (3) and **in that** the vertical drive (9) is produced by means of a driving element arranged at the bottom end, such as a motor (28) with a driving pulley (27) or cardan shaft (12) passing through longitudinally, in conjunction with corresponding endless transmission elements, such as belts, preferably toothed belt (26).

4. Transporting device according to claim 3, **characterised in that** two deflection pulleys (21, 22) are provided arranged one behind the other, namely a first non-driven vertical slide deflection pulley (22) and a second driven counterweight deflection pulley (21), which in each case take the form of toothed belt pulleys.

5. Transporting device according to claim 4, **characterised in that** the vertical slide (20) consists of a vertical plate (30) with at least two pairs of vertical guide carriages (31) which run on guide rails which are arranged parallel to one another and fastened vertically to the front of the supporting frames.

6. Transporting device according to claim 1, **characterised in that** two transporting beams or bars (10) are provided arranged parallel to one another and **in that** the supporting frames (3) are in each case arranged in pairs on both sides of the conveyor beams (10).

7. Transporting device according to claim 1, **characterised in that** the supporting elements projecting horizontally on the vertical slide (20) are connecting parts (34) on whose front side is fastened a bar carrier (11) extending continuously over the entire transporting line and at a distance parallel to the bar/conveyor beam (10) thereunder, and **in that** a conventional horizontal guide rail (35) is fastened to the upper side of the bar carrier as horizontal transporting element and on which conventional guide carriages (36) also fastened to the underside of the bars or conveyor beams (10) are arranged so that they can be moved longitudinally.

8. Transporting device according to claim 7, **characterised in that** seated on the horizontal connecting part (34) there is a horizontal driving motor (50) which is connected driveably by means of a gear (47) with a toothed rack (48) fastened to the bar.

9. Transporting device according to at least one of the preceding claims, **characterised in that** the component mountings (40) are fastened directly on the upper side of the bars (10) and **in that** a horizontal guide carriage (36) is arranged in the immediate vicinity before and after the component mountings (40) in the longitudinal direction so that each component mounting (40) cooperates with two closely spaced conventional guide carriages (36) which absorb the forces directly.

10. Transporting device according to claim 1, **characterised in that** a modular construction is provided, in which the supporting frames (3) arranged in succession in the longitudinal direction are designed to operate in different ways, namely as running modules (LM) (5) without a driving device, MAH modules (6) with horizontal driving stations (8) and MAV modules (7) with vertical driving stations (9), and in which the modules with the horizontal and vertical driving stations (8 and 9) are arranged essentially centrally relative to the overall line, while the running driveless modules (LM) are set up before and after these driving modules.

11. Transporting device according to claim 1, **characterised in that** the most important components such as square section bar carriers, guide carriages, 100 x 100 aluminium bar, deflection pulleys, transmission elements, square section steel tube for the supporting frames, are designed as ordinary commercially available bought-in parts.

## Revendications

1. Dispositif de transport, notamment dispositif de transport à poutrelle de transport pour le transport en cadence de pièces (2) entre des postes d'usinage qui se succèdent dans la fabrication en série, comprenant
- plusieurs dispositifs de levée qui sont disposés à distance les uns des autres dans la direction de transport et sur le support (3) desquels est monté respectivement un chariot (20) vertical qui a un élément support (11, 34) faisant saillie horizontalement,
- au moins une poutrelle ou traverse (10) de transport pouvant aller et venir longitudinalement et un dispositif de transport horizontal et de levage reposant sur l'élément support horizontal,
- un contrepoids (15) compensant au moins en partie le poids des parties à déplacer verticalement, prévu mobile verticalement sur le support et relié au chariot vertical respectif par un élément (16) de traction souple passant sur un galet (21) de renvoi à la partie supérieure du support,
**caractérisé**
- **en ce que** le support (3) est fabriqué en tubes d'acier à quatre pans habituels dans le commerce disposés verticalement, les contrepoids (15) étant disposés dans les supports en tubes d'acier et leur section transversale intérieure horizontale étant sensiblement remplie,
- et **en ce que** les galets (21) de renvoi des éléments (16) souples de traction reposent sur des plaques (14) supérieures de recouvrement des supports (13) et sont reliés du point de vue de l'entraînement au moteur (28) d'entraînement vertical pour le déplacement vertical du chariot (20) vertical en formant un système de compensation de masse entraîné directement.

2. Dispositif de transport suivant la revendication 1, **caractérisé en ce que** les contrepoids (15) sont composés de plusieurs plateaux formant masselotes superposés avec possibilité d'être enlevés.

3. Dispositif de transport suivant la revendication 1, **caractérisé en ce que** le mouvement vertical du chariot (20) vertical peut s'effectuer par une roue (25) motrice faisant saillie latéralement du support (3) et calée sur le même arbre par une poulie (21) de renvoi de contrepoids montée au milieu du support (3) et **en ce que** l'entraînement (9) vertical est effectué par l'intermédiaire d'un élément d'entraînement disposé à l'extrémité du fond, comme un moteur (28) à roue (27) de sortie ou un arbre (12) articulé continu longitudinalement, en liaison avec des éléments de transmission correspondants sans fin, comme des courroies, de préférence des courroies (26) dentées.

4. Dispositif de transport suivant la revendication 3, **caractérisé en ce qu'**il est prévu dans l'agencement successivement deux poulies (21, 22) de renvoi, une première poulie (22) de renvoi du chariot vertical qui n'est pas entraînée et une deuxième poulie (21) de renvoi de contrepoids qui est entraînée et qui sont constituées respectivement par des poulies à courroies dentées.

5. Dispositif de transport suivant la revendication 4, **caractérisé en ce que** le chariot (20) vertical est constitué d'un plateau (30) ayant au moins deux paires de wagonnets (31) de guidage vertical, qui passent sur deux rails de guidage parallèles qui sont fixés verticalement à l'avant des supports.

6. Dispositif de transport suivant la revendication 1, **caractérisé en ce qu'**il est prévu deux poutrelles ou traverses (10) parallèles de transport et **en ce que** les supports (3) sont disposés respectivement par paire de part et d'autre des poutrelles (10) de transport.

7. Dispositif de transport suivant la revendication 1, **caractérisé en ce que** les éléments support en saillie horizontalement des chariots (20) verticaux sont des pièces (34) de liaison sur la face frontale desquelles est fixé un porte-poutrelle (11) à distance parallèlement en-dessous de la poutrelle de transport/traverse (10) et s'étendant d'une manière continue sur toute la ligne de transport et **en ce qu'**il est fixé sur le côté supérieur du support de traverse en tant qu'élément de transport horizontal un rail (35) de guidage horizontal habituel du commerce sur lequel sont montés mobiles longitudinalement des wagonnets (36) de guidage habituels dans le commerce également fixés au côté intérieur de la traverse ou de la poutrelle (10) de transport.

8. Dispositif de transport suivant la revendication 7, **caractérisé en ce qu'**il est mis sur la partie (34) de liaison horizontale un moteur (50) d'entraînement horizontal qui est relié de manière à entraîner par l'intermédiaire d'une roue (47) dentée à une crémaillère (48) fixée à la traverse.

9. Dispositif de transport suivant au moins l'une des revendications précédentes, **caractérisé en ce que** les logements (40) d'éléments sont fixés directement sur le côté supérieur de la traverse (10) et **en ce qu'**il est monté d'une manière directement voisine dans la direction longitudinale en avant et en arrière des logements (40) d'éléments respectivement un wagonnet (36) de guidage horizontal, de sorte qu'il est associé à chaque logement (40) pour un élément deux wagonnets (36) de guidage du commerce à distance en étant proches l'un de l'autre et qui absorbent directement les forces.

10. Dispositif de transport suivant la revendication 1, **caractérisé en ce qu'**il est prévu un mode de construction modulaire, les supports (3) se succédant dans la direction longitudinale étant prévus pour des modes de fonctionnement différents donc en tant que module (LM) (5) mobile sans dispositif d'entraînement en tant que module MAH (6) ayant des postes (8) d'entraînement horizontal et en tant que module (7) MAV ayant des postes (7) d'entraînement vertical et les modules ayant les postes (8 et 9) d'entraînement horizontal et vertical étant disposés essentiellement au milieu par rapport à toute la ligne, tandis que les modules (LM) mobiles et sans entraînement sont placés avant et après ces modules d'entraînement.

11. Dispositif de transport suivant la revendication 1, **caractérisé en ce que** les éléments les plus importants comme des porte-traverses à quatre pans, des wagonnets de guidage, une traverse en aluminium 100 x 100, des poulies de renvoi des éléments de transmission, un tube d'acier à quatre pans pour les supports sont conçus sous la forme de pièces que l'on se procure dans le commerce.
